# FASCICULE DE BREVET EUROPEEN

(11) **EP 0 688 917 B1**
(45) Date de publication et mention de la délivrance du brevet: **24.06.1998**
(21) Numéro de dépôt: 93830487.0
(22) Date de dépôt: 01.12.1993
(51) Int. Cl.: E04D 1/16, B28B 7/36, B28B 7/00

(54) **Plaque pour revêtement en toiture et en façade**
Platte für Dach- oder Wandverkleidung
Panel for roof or wall covering

(43) Date de publication de la demande: 27.12.1995
(73) Titulaire: Dal Santo, Giorgio Marcello, I-41053 Maranello (Modena) (IT)
(72) Inventeur: Dal Santo, Giorgio Marcello, I-41053 Maranello (Modena) (IT)

(56) Documents cités:
- EP-A- 0 432 115
- DE-B- 1 150 916
- DE-C- 89 870
- FR-A- 1 285 386

## Description

L'objet de la présente invention concerne une plaque spécialement conformée qui trouve une application utile en revêtement de toiture et de façade dont la disposition prévoit un recouvrement partiel et un procédé de réalisation d'une telle plaque.

On connaît de nombreux produits ayant cette fonction, mais ceux-ci ne donnent pas pleine satisfaction parce qu'ils ont une relative résistance aux agents atmosphériques donc un vieillissement précoce dû principalement:
1) au gel qui en cause non seulement refléteront, mais également la rupture.
2) a la pluie, à l'oxygène et aux rayons ultra-violets du soleil qui provoquent une corrosion chimique de la matière avec souvent une décoloration de celle-ci.
3) Aux agressions végétâtes qui engendrent un dégrade esthétique mais également, par dépôt progressif entre les faces superposées, favorisent l'infiltration d'eau et par conséquent obligent un entretien périodique.

Ajoutons que parmi ceux-ci, les matériaux plus résistants sont les pierres naturelles, mais leurs coûts d'extraction sont devenus onéreux et les artisans sachant les poser sont de moins en moins nombreux avec des conséquences sur le coût global posé de la couverture.
Le document EP-A-0432115 décrit une plaque selon le préambule de la revendication 1 et réalisée en matériau céramique.
La présente invention a comme but de remédier aux inconvénients des produits déjà connus, moyennant certaines modifications techniques et peu coûteuses, en utilisant les caractéristiques qualitatives et esthétiques des carreaux céramiques. Ce but est atteint grâce à une plaque selon la revendication 1.

Ces plaques sont obtenues par pressage à sec de très forte intensité, de différentes argiles plastiques réfractaires riche en fer, mélangées à de la silice, des feldpaths, etc.., dans des proportions très précises, et finement moulues pour garantir une qualité, un calibre et une planéité qui doit rester constante malgré une température de cuisson de plus de 1150°-1200° dans des fours rapides généralement à rouleaux qui imposent une base d'appui de la face inférieure de la plaque dans un même plan pour assurer son intégrité lors de son avancement dans ce genre de four.

Cette technologie produit une structure très compacte, très dure, avec une porosité pratiquement nulle, c'est pourquoi les propriétés d'être complètement antigélif, anti-acide, insensible aux écarts thermiques, aux rayons ultra-violet de la lumière, résistant à la flexion, à l'abrasion, etc.. qui sont tous des avantages qui garantissent un longévité et une inaltérabilité exceptionnelles de la couverture.

Mais cette technologie qui utilise de l'argile à l'état de poudre sèche, pressée avec un fort tonnage, limite fortement la conformation de l'élément en un corps pratiquement plat. Cette limitation est due au fait que:
a) Le remplissage d'un moule avec de la poudre est plus facile et rapide si celui-ci est en position horizontale plutôt qu'à la verticale, ou la poudre devrait le remplir par gravité, donc le prix de revient est plus économique.
b) La poudre doit être déposée avec une épaisseur strictement uniforme pour éviter des différentiels de pressage, qui provoquent inévitablement la rupture de l'élément en phase de cuisson, et par conséquent contraint l'utilisation d'un moule plat.

Pour ces raisons, l'élément a les caractéristiques d'une plaque, c'est à dire que la face supérieure et celle inférieure dot être parallèle et dans un même plan plus ou moins plat avec éventuellement des reliefs ou des encoches de quelques millimètres de hauteur au maximum, sur une des faces ou sur chacunes d'elles, qui occupent une surface fort limitée par rapport à la surface globale, à moins qu'un relief sur une face ne soit compensé par une contre-marque sur l'autre et ce dans le but de maintenir l'épaisseur de la plaque constante pour éviter les inconvénients cités précédemment.
La réalisation d'une telle plaque est obtenue selon l'une des revendications de procédé de la présente invention.
Les innovations techniques qui ont permis cette application en couverture apportent une solution au problème de la fixation des plaques et leurs remplacements et créent des conduits servant à ventiler les zones de recouvrement dans le but d'empêcher le développement de formes végétatives.

L'invention sera mieux comprise dans la description détaillée qui suit, ou les illustrations citées uniquement comme exemple et dont:
1) La figure 1 est une vue en plan d'une plaque et montre que la fixation de celle-ci a été possible en positionnant un série de trous (1) dans les zones de recouvrement (2).
   Sachant combien il est difficile de remplacer un élément qui est cloué ou visé à ces endroits, il a été estimé très avantageux l'utilisation de trous à forme de boutonnière ( 3 ) , déjà en usage dans plusieurs domaines, et qui permettent le remplacement aisé par décrochage d'une seule plaque sans intéresser le démontage des plaques contiguës.
   La réalisation de ces trous, trop coûteuse à effectuer après la cuisson, vu la dureté du matériau et la complexité du trou, sont obtenus en phase de pressage.
   Ceci a comporté une innovation très importante car il fallait éviter les tensions qui se créent quant il y a un pressage différentiel. Pour en éviter les inconvénients de rupture, il a été conçu un moule muni de pointue qui empêchent à l'argile, lors du remplissage, de prendre la place des trous. De cette manière on obtient un pressage uniforme et, en rétractant les pointue ou en soulevant le tampon inférieur, des trous de la forme désirées.
   On a ainsi solutionné le perçage des plaques qui était un sérieux obstacle pour l'utilisation du grès en couverture.
2) Il est bien connu que les zones de recouvrement, dans une couverture réalisée avec un produit plat, reste très longtemps humide même bien après les précipitations atmosphériques. De plus, cette humidité souvent constante, retient petit à petit la poussière qui y pénètre poussée par les vents, et donc au fil du temps se crée un dépôt d'humus qui donnera naissance avec le concours de la lumière, à différents organismes végétaux et en particulier les mousses. Pour éviter cette dégradation, qui en plus nécessite une manutention périodique, la présente invention empêche ce dépôt progressif dans les zones de recouvrement, en créant entre elles des conduits (4) illustrés à la figure 3 ayant la fonction de les ventiler pour les maintenir sèches le plus possible afin d'éviter lesdits inconvénients.
   La figure 3 montre que les conduits (4) sont réalisés au moyen de nervures (5) en relief et des encoches (6) par rapport aux faces et qui sont intelligemment positionné sur l'une ou chacunes des faces réciproquement superposées, pour empêcher l'infiltration de l'eau de pluie résultant des intempéries atmosphériques tout en canalisant l'air entre ces zones dans le but de maintenir les conduits toujours dégagé et de sécher l'humidité présente ainsi que celle provoquée par la condensation. Ces conduits peuvent dans certain cas être ouvert du côté de la sous-toiture pour accélérer le flux de l'air.
   La réalisation des nervures en relief ou des encoches, qui doivent avoir une hauteur la majeur possible mais compatible avec la technologie décrite qui elle est très sensible à un pressage non uniforme, a été possible en pratiquant des incisions dans une épaisseur de gomme synthétique recouvrant les faces des 2 tampons constituant le moule, et qui, par compression de cet épaisseur de gomme la déforme latéralement comprimant à son tour les côtés des nervures et ce dans le but de compenser le différentiel de pressage résultant de l'espace supplémentaire que les incisions offrent à la matière qui doit être pressée.
   De cette manière on a obtenu des reliefs de l'ordre de quelque millimètres. On peut également obtenir le même résultat en opposant à une nervure en relief, une encoche de la même section et vis versa.
3) En utilisant cette technique on a réalisé également une série de nervures (7) montrées en figure 2, positionnée sur la face inférieur de la plaque, ayant comme objet d'empêcher, et ce quel que soit la découpe pratiquée dans la plaque, une pénétraient d'eau par également latérale le long de cette face. Ces nervures ont donc la fonction de "goutte d'eau" et en plus forme un même plan pour permettre un avancement sans déformation dans un four à rouleaux. Ces nervures peuvent également convoyer les gouttes d'eau résultant de la formation de condensation, en direction de la face supérieur de la plaque située en-dessous de celle-ci.
   On notera également que l'utilisation d'un matériau céramique très compact tel que le grès, résultera avantageux contre la formation des différentes formes de lichen qui eu se développent sur la surface des matériaux à partir d'une combinaison d'une certaine porosité avec une détérioration chimique de la matière.
   Le bon calibrage dimensionnel de l'épaisseur et de la planéité des plaques ainsi que le fait quelles soient préforées avec des trous qui permettent même un remplacement aisé, rendent la pose très facile et rapide avec par conséquent une opportunité pour une main d'oeuvre peu spécialisée et une sérieuse épargne sur les coûts.
   Il est évident qu'à la présente invention on pourra apporter de nombreuses modifications aux détails de fabrication, de nature à favoriser son application pratique sans que pour autant on ne sorte du cadre de l'invention telle que décrite dans les revendications.

## Revendications

1) Plaque pour revêtement de toiture et/ou de façade obtenu en disposant de telles plaques les unes sur les autres avec une zone (2) de recouvrement partiel, ladite plaque étant de forme substantiellement plane, comportant des nervures (5) en relief ou des encoches (6) réalisées dans lesdites zones de recouvrement pour y constituer des conduits de ventilation permettant une ventilation suffisante pour empêcher le dépôt d'humus et comportant des trous (1) en forme de boutonnière (3) pour la fixation et le remplacement des plaques et disposés dans lesdites zones de recouvrement où ils sont protégés, caractérisée en ce que la plaque est réalisée par mono-cuisson ingélive, en grès cérame, ordinaire ou fin vitrifié, éventuellement émaillée.

2) Plaque selon la revendication 1, caractérisée en ce la face inférieure de ladite plaque comporte une série de nervures (7) pour empêcher, en cas de découpe de ladite plaque, une pénétration d'eau par écoulement latéral le long de cette face et pour convoyer, en cas de condensation, les gouttes d'eau sur une plaque située en-dessous.

3) Plaque selon la revendication 2, caractérisée en ce que les nervures (7) de ladite face inférieure sont parallèles.

4) Plaque selon l'une des revendications précédentes, caractérisée en ce que certaines des nervures (5) des zones de recouvrement ont la forme d'un S.

5) Plaque selon la revendication 4, caractérisée en ce que deux nervures (5) consécutives forment un conduit (4) à section variable.

6) Toiture comportant des plaques selon l'une des revendications précédentes.

7) Procédé de réalisation d'une plaque par pressage de matière dans un moule pour obtenir une plaque selon la revendication 1, caractérisé en ce que, pour obtenir une nervure, on recouvre la face d'un tampon du moule d'une couche de gomme synthétique, en ce qu'on pratique une incision dans ladite couche de gomme synthétique et en ce que, par compression de cette couche de gomme, ladite incision est déformée latéralement, comprimant à son tour les côtés de ladite nervure afin de compenser le différentiel de pressage résultant de l'espace supplémentaire que l'incision offre à la matière à presser.

8) Procédé de réalisation d'une plaque par pressage de matière dans un moule pour obtenir une plaque selon la revendication 1, caractérisé en ce que, pour obtenir une nervure, on pratique, dans l'une des faces d'un tampon du moule, une rainure correspondant à la nervure à obtenir et en aménageant, dans la face du tampon opposé, un relief de section identique à celle de la rainure.

9) Procédé de réalisation d'une plaque par pressage de matière dans un moule pour obtenir une plaque selon la revendication 1, caractérisé en ce que les trous (1) sont réalisés lors de la phase de pressage, grâce à un poinçon aménagé dans l'un des tampons du moule, de telle façon que, lors du remplissage du moule, la matière soit empêchée de prendre la place du trou, évitant ainsi un différentiel de pressage.

10) Procédé selon la revendication 5, caractérisé en ce qu'on obtient les trous (1) en rétractant le poinçon ou en déplaçant ledit tampon.

## Patentansprüche

1. Platte füR die Bedeckung von Dächern und/ oder Fassaden.
Man erzielt sie, wenn man diese Platten die einen auf die anderen mit einer Partialüberlagerungszone setzt. Die Plattenform ist im ganzen eben und ist mit in den Überlagerungszonen ausgeführten Reliefäderung(5) und Verbindungen (6) versehen, um Lüftungsleitungen zu bilden. Diese Lüftungskanäle ermöglichen eine genügende Lüftung, um den Humusbodensatz zu verhindern.
Außerdem werden Löcher (1) in Knopflöcherform (3) für die Befestigung und den Ersatz der Platten realisiert, die in den Überlagerungszonen gemacht werden, wo sie geschützt sind.
Die Platte wird für Einbrand frostsicher, aus normalem Keramikgrès oder aus Feinporcellanato, eventuell glasiert, realisiert.

2. Platte nach Anspruch 1. Sie ist davon charakterisiert , daß die Unterseite dieser Fliese eine Äderungserie (7) verlangt. Das ist sehr wichtig beim Ausschnitt der Platte, weil man auf diese Weise eine Wassereindringung dank einem Seitenabtröpfeln an jener Seite entlang vermeiden kann. Das hat auch den Zweck, die aus der Kondensation entstandenen Wassertropfen auf die untenstehende Fliese zu leiten.

3. Platte nach Anspruch 2. Sie ist davon charakterisiert, daß die Äderungen (7) der Unterseite parallel sind.

4. Platte nach einem der vorherigen Ansprüche. Sie ist davon charakterisiert, daß einige Äderungen (5) in den Überlagerungsstellen S-förmig sind.

5. Platte nach Anspruch 4. Sie ist von zwei Konsekutiväderungen charakterisiert, die eine Leitung (4) mit veränderlichem Schnitt bilden.

6. Das Dach ist von Platten nach einem der vorherigen Ansprüche gebildet.

7. Herstellungsverfahren einer Fliese, das durch Pressung von Stoffen in einem Gesenk erfolgt, um eine Fliese nach Anspruch 1 zu erzielen. Um eine Äderung zu haben, verkleidet man die Prägestock von dem Gesenk mit einer Kunstkautschukschicht. Wegen der Zusammendrückung dieser Kunstkautschukschicht wird der Einschnitt seitlich verformt und diese Verformung drückt dann die Äderungen zusammen. Auf diese Weise wird die verschiedene Pressung wettgemacht die aus dem Supplementraum entsteht welchen der Einschnitt dem Stoff anbietet, der zu pressen ist.

8. Herstellungsverfahren einer Fliese durch Stoffpressung in einem Gesenk, um eine Fliese nach Anspruch 1 zu erzielen. Um eine Reliefäderung zu erreichen, macht man eine Riefe auf einer Prägestockseite von dem Gesenk und diese Riefe muß der gewünschten Äderung entsprechen. Auf der Seite vom Prägestock bildet man einen Relief mit so gleichem Schnitt wie dem der Riefe.

9. Herstellungsverfahren einer Fliese durch Stoffpressung in einem Gesenk, um eine Fliese nach Anspruch 1 zu erzielen. Das ist davon charakterisiert, daß die Löcher (1) in der Preßphase gemacht werden. Das ist möglich dank einem Lochstempel, der auf einem der zwei Prägestöcke von dem Gesenk verwirklicht worden ist.Bei der Gesenkeinfüllung ist der Stoff daher nicht in der Lage, die Löcherstelle zu besetzen und man vermeidet so einen Preßunterschied.

10. Verfahren nach Anspruch 5. Man erzielt die Löcher(1), wenn man die Lochstempel zurückzieht oder den Prägestock hochzieht.

## Claims

1. Tile for roofing and/or exterior wall-covering, obtained by placing said tiles one upon the other with an area (2) of partial superimposition, said tile being of a substantially flat shape and having ridges (5) or grooves (6) impressed upon the abovementioned overlapping areas, in order to construct ventilation ducts allowing sufficient ventilation to impede the deposit of dirt and dust and having holes (1) in the shape of eyelets (3) for the fastening and substitution of tiles, these eyelets being situated in the aforementioned superimposed areas where they are protected, characterised by the fact that the tile is made of single-fired, freeze-proof, ordinary or fine-quality porcelainized stoneware ceramic, with the possibility of their being glazed.

2. A tile fashioned according to claim number 1, characterised by the fact that the bottom surface of said tile contains a series of ribs (7) to avoid, in the event that the tile should be sectioned, the penetration of water by lateral flow along this surface of the tile and, in the case of condensation, to guide drops of water down onto the upper surface of an underlying tile.

3. A tile made according to claim number 2, characterised by the fact that the ridges (7) of the bottom face of the tile are parallel.

4. A tile fashioned according to the previous claims, characterised by the fact that some of the ridges (5) in the overlapping areas are "S"-shaped.

5. A tile fashioned according to claim number 4, characterised by the fact that two consecutive ribs (5) form a channel (4) in changeable sections.

6. A rooftop composed of tiles according to the preceding claims.

7. The process of making a tile obtained by the compression of matter within a mould for the construction of a tile according to claim number 1, characterised by the fact that, to obtain a rib, the inner surface of the mould is covered with a layer of synthetic rubber, in such a way that incisions are made in the layer of the abovementioned rubber, which, when compressed, deforms laterally, pressing in its turn the sides of said rib so as to compensate for the difference in pressure resulting from the additional space that the incision offers to the material to be pressed.

8. The process of making a tile obtained by the compression of matter in a mould for the construction of a tile according to claim number 1, characterised by the fact that, to obtain a rib, a section of the surface of the mould opposite from that corresponding to the rib is altered to the exact dimensions of the rib itself, in the form of a groove.

9. The process of making a tile obtained by the compression of matter within a mould in order to create a tile according to claim number 1, characterised by the fact that the holes (1) are made during the compression process by using a die situated in one side of the mould in the place of the hole in such a way that, during the filling process, the matter to be compressed is impeded from occupying the space reserved for the hole, avoiding thus any differences in compression weight.

10. A procedure according to claim 5, characterised by the fact that the holes (1) are obtained by pulling out the dies or by removing the abovementioned mould.
